# EUROPÄISCHE PATENTSCHRIFT

(11) **EP 0 033 845 B1**
(45) Veröffentlichungstag und Bekanntmachung des Hinweises auf die Patenterteilung: **07.01.1988**
(21) Anmeldenummer: 81100181.7
(22) Anmeldetag: 13.01.1981
(51) Int. Cl.: F27B 9/24

(54) **Verfahren und Vorrichtung zum Auswechseln von Tragrollen in Rollenherd-Durchlaufglühöfen**
Process and apparatus for changing transport rollers in a roller-hearth furnace
Procédé et dispositif pour changer les rouleaux de transport dans un four tunnel à rouleaux

(30) Priorität: 09.02.1980 DE 3004805
(43) Veröffentlichungstag der Anmeldung: 19.08.1981
(73) Patentinhaber: Sundwiger Eisenhütte Maschinenfabrik Grah & Co, D-5870 Hemer-Sundwig (DE)
(72) Erfinder: Nickel, Horst, Ing.-Grad., D-5870 Hemer (DE); Lefor, Karl, Ing.-Grad., D-5870 Hemer (DE)
(74) Vertreter: Cohausz & Florack Patentanwälte

(56) Entgegenhaltungen:
- DE-B- 1 232 997
- US-A- 2 872 174

## Beschreibung

Die Erfindung bezieht sich auf ein Verfahren und eine Vorrichtung zum Auswechseln von Tragrollen in Rollenherd-Durchlauföfen, bei dem die auszuwechselnde Tragrolle vor dem Einsetzen der neuen Tragrolle aus dem Ofen genommen wird.

In Rollenherd-Durchlaufglühöfen wird das Glühgut über drehbar angetriebene Tragrollen, die beidseitig in Lagern an den Seitenwänden des Ofens gelagert sind, durch den Ofen geführt und dabei geglüht.

Wenn ein vorzeitiger Austausch einer beschädigten Tragrolle erforderlich wurde, musste bisher der Ofen stillgesetzt werden, um den Tragrollen-Wechsel durchzuführen. Zuvor musste das Glühgut aus dem Ofen entfernt werden. Falls dies nicht möglich war, z. B. wegen zu grosser Restlänge des Glühguts, wurde der während des Tragrollen-Wechsels im Ofen befindliche Teil des Glühguts unzulässig lange erhitzt und konnte später nicht verwendet werden. Durch Produktionsstillstand während des Tragrollen-Wechsels war dieser verhältnismässig kostenaufwendig.

Der Erfindung liegt die Aufgabe zugrunde, ein Verfahren und eine Vorrichtung zum Auswechseln von Tragrollen in Rollenherd-Durchlauföfen zu schaffen, bei dem das Auswechseln mit möglichst geringem Produktionsverlust erfolgt.

Zur Lösung dieser Aufgabe ist erfindungsgemäss vorgesehen, dass bei andauernder Förderung des Glühguts durch den Ofen das Glühgut im Bereich der auszuwechselnden Tragrolle durch Anheben des Glühguts selbst oder durch Absenken der auszuwechselnden Tragrolle ausser Kontakt mit dieser Tragrolle gebracht und nach dem Einsetzen der neuen Tragrolle mit dieser wieder in Kontakt gebracht wird. Vorrichtungsmässig wird die Aufgabe durch das Glühgut von der auszuwechselnden Tragrolle abhebende Druckgasdüsen gelöst.

Ausgestaltungen dieses Verfahrens sind in den abhängigen Ansprüchen gekennzeichnet.

Der Vorteil derErfindung liegtdarin, dass mitverhältnismässig einfachen Massnahmen der Trag₋ rollenwechsel ohne Unterbrechung des Ofenbetriebs oder des Durchlaufs des Glühguts ermöglicht wird. Der Tragrollenwechsel führt damit nicht zu einem Produktionsausfall und ist daher kostengünstiger als das bisher bekannte Verfahren zum Wechsel der Tragrollen.

In der Zeichnung zeigen
Fig. 1 in schematischer Seitenansicht den Ofen im normalen Betrieb,
Fig. 2 ein Ausführungsbeispiel für den Wechsel einer Tragrolle,
Fig. 3 ein weiteres Ausführungsbeispiel für den Wechsel einer Tragrolle und
Fig. 4 ein weiteres Ausführungsbeispiel,
Fig. 5 einen Teilquerschnitt durch den Ofen.

Gemäss Fig. 1 liegen die achsparallel im Ofen 1 drehbar angetriebenen Tragrollen 2 in einer Ebene und fördern ein Band 3 als Glühgut in Pfeilrichtung 4 kontinuierlich durch den Ofen 1 hindurch, wo es geglüht wird.

Gemäss dem in Fig. dargestellten Ausführungsbeispiel sind die der auszuwechselnden Tragrolle 2' benachbarten Tragrollen 2" so weit über ihre normale Arbeitsstellung angehoben, dass das Band 3 ausser Kontakt mit der Tragrolle 2' kommt, die dann stillgesetzt und ohne Beeinträchtigung des laufenden Ofenbetriebs aus dem Ofen 1 herausgenommen und durch eine neu eingesetzte Tragrolle 2 ersetzt werden kann. Nach Abschluss des Tragrollen-Wechsels werden die Tragrollen 2" aus ihrer angehobenen Lage wieder in die Arbeitsstellung abgesenkt, wodurch das Band 3 wieder in Kontakt mit der ausgewechselten Tragrolle 2' kommt.

Bei dem in Fig. 3 dargestellten Ausführungsbeispiel wird die auszuwechselnde Tragrolle 2' so weit abgesenkt, bis sie ausser Kontakt mit dem glühenden Band 3 kommt, worauf sie gegen eine neue Tragrolle ausgewechselt werden kann, ohne dass der laufende Betrieb gestört wird.

Fig. zeigt ein weiteres Ausführungsbeispiel, bei dem das zu glühende Band 3 mittels einer Druckgas-, etwa Druckluft, erzeugenden, unterhalb der Tragrollen angeordneten, gegebenenfalls in Längsrichtung des Ofens 1 verschiebbaren Vorrichtung 5 im Bereich der auszuwechselnden Tragrolle 2' von dieser abgehoben wird, wonach sie ausgewechselt werden kann.

In Fig. 5 ist eine Hub- und/oder Absenkvorrichtung 6 angedeutet, mittels der das Tragrollen-Lager 7 und gegebenenfalls der Drehantrieb 8 der auszuwechselnden Tragrolle 2' nach Lösen der Lagerbefestigung an der Seitenwand des Ofens 1 um den Betrag h angehoben oder abgesenkt werden kann. Hierzu muss ein entsprechend grosser Ausschnitt in der Seitenwand des Ofens 1 gebildet sein.

Die in Fig. 5 gezeigte Lage kann die abgesenkte Stellung der auszuwechselnden Tragrolle 2' sein, jedoch auch die Ausgangsstellung der zu der auszuwechselnden Tragrolle 2' benachbarten Tragrollen 2" sein, die vor dem Tragrollen-Wechsel dann um den Betrag h angehoben werden. Dieses Anheben der Tragrollen 2" kann auch mittels Kran erfolgen, wodurch eine besondere Hubvorrichtung entbehrlich wird.

## Patentansprüche

1. Verfahren zum Auswechseln von Tragrollen in Rollenherd-Durchlauföfen, bei dem die auszuwechselnde Tragrolle (2') vor dem Einsetzen der neuen Tragrolle aus dem Ofen (1) genommen wird, dadurch gekennzeichnet, dass bei andauernder Förderung des Glühgutes durch den Ofen das Glühgut (3) im Bereich der auszuwechselnden Tragrolle (2') durch Anheben des Glühgutes selbst oder durch Absenken der auszuwechselnden Tragrolle (2') ausser Kontakt mit dieser Tragrolle gebracht und nach dem Einsetzen der neuen Tragrolle mit dieser wieder in Kontakt gebracht wird.

2. Verfahren nach Anspruch 1, dadurch gekennzeichnet, dass mindestens eine der beiden der auszuwechselnden Tragrolle (2') benachbarten Tragrollen (2") so weit angehoben wird, bis das Glühgut ausser Kontakt mit der auszuwechselnden Tragrolle (2') kommt.

3. Verfahren nach Anspruch 1, dadurch gekennzeichnet, dass die auszuwechselnde Tragrolle (2') im Ofen so weit abgesenkt wird, bis sie ausser Kontakt mit dem Glühgut ist, und die neu eingesetzte Tragrolle bis zur Berührung mit dem Glühgut (3) in ihre Arbeitsstellung angehoben wird.

4. Vorrichtung zur Ausübung des Verfahrens nach Anspruch 1, gekennzeichnet durch das Glühgut (3) von der auszuwechselnden Tragrolle (2') abhebende Druckgasdüsen (5).

5. Vorrichtung zur Ausübung des Verfahrens nach einem der Ansprüche 2 oder 3, gekennzeichnet durch an den Lagern (7) und/oder Drehantrieben (8) der Tragrollen (2) angreifende Hub- bzw. Absenkvorrichtungen (6).

## Claims

1. A process for changing transport rollers in a roller-hearth furnace in which the transport roller (2') to be exchanged is taken out of the furnace before introduction of the new transport roller, characterised in that, during continuous conveying of heated material through the furnace, the heated material (3) in the region of the transport roller (2') to be exchanged is brought out of contact with this transport roller by lifting the heated material itself or by lowering the transport roller (2') to be exchanged and, after introduction of the new transport roller, is brought back into contact with the new transport roller.

2. A process according to claim 1, characterised in that at least one of the two transport rollers (2") next to the transport roller (2') to be exchanged are raised to a level such that the heated material is brought out of contact with the transport roller (2') to be exchanged.

3. A process according to claim 1, characterised in that the transport roller (2') to be exchanged is lowered to a level in the furnace such that it is out of contact with the heated material and the newly introduced transport roller is raised until it contacts the heated material (3) in its working position.

4. Apparatus for carrying out the process according to claim 1, characterised by compressed gas nozzles for lifting the heated material (3) from the transport roller (2') to be exchanged.

5. Apparatus for carrying out the process according to claim 2 or 3, characterised by elevating or lowering apparatus for engaging at the pivots (7) and/or rotating devices (8) of the transport rollers (2).

## Revendications

1. Procédé pour changer les rouleaux de transport dans un four tunnel à rouleaux dans lequel les rouleaux de transport (2) sont enlevés du four (1) avant la pose des nouveaux rouleaux, caractérisé par le fait que, avec une alimentation continue de la matière incandescente (3) dans le four, on amène ia matière incandescente (3) dans la zone du rouleau de transport (2') à remplacer hors de contact avec ce rouleau de transport par soulèvement de la matière incandescente elle-même ou par abaissement du rouleau de transport (2') à échanger et, après mise en place du nouveau rouleau de transport, ou l'amène à nouveau en contact avec celui-ci.

2. Procédé selon la revendication 1, caractérisé par le fait qu'au moins un des deux rouleaux de transport (2") adjacents au rouleau de transport (2') à échanger est soulevé suffisamment loin pour que la matière incandescente vienne hors de contact d'avec le rouleau de transport (2') à échanger.

3. Procédé selon la revendication 1, caractérisé par le fait que le rouleau de transport (2') à échanger est abaissé dans le four suffisamment loin pour qu'il vienne hors de contact avec la matière incandescente, et le rouleau de transport nouvellement mis en place est soulevé dans sa position de travail jusqu'au contact avec la matière incandescente.

4. Dispositif pour la mise en oeuvre du procédé selon la revendication 1, caractérisé par des buses de gaz comprimé (5) soulevant la matière incandescente (3) en l'écartant du rouleau de transport (2') à échanger.

5. Dispositif pour la mise en oeuvre du procédé selon l'une des revendications 2 ou 3, caractérisé par des dispositifs de soulèvement ou d'abaissement (6) agissant sur les paliers (7) et/ou commandes de rotation (8) des rouleaux de transport (2).
